# FASCICULE DE BREVET EUROPEEN

(11) **EP 3 207 596 B1**
(45) Date de publication et mention de la délivrance du brevet: **02.10.2019**
(21) Numéro de dépôt: 15784013.3
(22) Date de dépôt: 16.10.2015
(51) Int. Cl.: H01R 13/516, H01R 27/02, H01R 13/506

(54) **DISPOSITIF DE SOLIDARISATION DE CÂBLES DE RECHARGEMENT ÉLECTRIQUE**
VORRICHTUNG ZUM ZUSAMMENFÜGEN VON ELEKTRISCHEN LADEKABELN
DEVICE FOR SECURING ELECTRICAL CHARGING CABLES TOGETHER

(30) Priorité: 17.10.2014 FR 1459999
(43) Date de publication de la demande: 23.08.2017
(73) Titulaire: Ingenico Group, 75015 Paris (FR)
(72) Inventeur: FROMENT, Marion, F-26270 Loriol (FR); BLANC, Olivier, F-07130 Saint Peray (FR); SOUBIRANE, Alain, F-26500 Bourg-les-Valence (FR)
(74) Mandataire: Vidon Brevets & Stratégie
(86) Numéro de dépôt international: PCT/EP2015/074059
(87) Numéro de publication internationale: WO 2016/059233

(56) Documents cités:
- EP-A2- 0 718 652
- US-A1- 2007 010 137
- US-A1- 2011 065 314
- US-A1- 2012 094 527

## Description

### 1. Domaine de l'invention

La présente technique se rapporte au domaine du câblage électrique. Plus précisément, la présente technique se rapporte au domaine du rechargement électrique par câble. La présente technique se rapporte encore plus particulièrement au rechargement électrique d'un dispositif de paiement électronique comprenant deux connecteurs.

### 2. Art antérieur

Traditionnellement, le règlement des biens et services au sein d'un point de vente est réalisé par l'intermédiaire d'un terminal de paiement connecté à une caisse enregistreuse ou un ordinateur.

Récemment se sont développés des dispositifs de paiement électroniques mobiles associant dos-à-dos un terminal de paiement avec un terminal de communication, en particulier un téléphone portable ou un terminal de communication intelligent (« smartphone » en anglais). De tels dispositifs de paiement électroniques sont particulièrement utilisés dans le cas de commerce itinérant ou de commerce organisé en magasin. Par exemple, un commerçant accompagnant un client au sein d'un point de vente avec un tel dispositif de paiement électronique en main, peut valider les produits (ou services) choisis par le client au travers d'une application hébergée sur le terminal de communication. Lorsque le client souhaite finaliser ses achats le commerçant lui présente alors aussitôt le terminal de paiement, adossé au terminal de communication, pour effectuer le règlement.

De tels dispositifs de paiement électroniques mettent généralement en oeuvre un terminal de paiement classique, au dos duquel est fixé un logement formant un étui dans lequel s'insère le terminal de communication. On connaît ainsi de la demande FR2968433 un tel dispositif de paiement électronique. Un tel dispositif comprend un lecteur de carte à puce, comprenant un logement apte à recevoir et maintenir un terminal de communication portable et comprenant des moyens de connexion avec ce terminal de communication portable, et des moyens de traitement de données aptes à recevoir des informations relatives à un paiement et à échanger des données avec un serveur distant, via une communication téléphonique mise en oeuvre par ledit terminal de communication portable. Un tel dispositif comprend un logement d'insertion du terminal de communication. Ce logement d'insertion comprend une trappe, qui permet d'insérer et de retirer le terminal de communication par translation. La partie inférieure du terminal de communication (celle qui comprend un connecteur femelle, par exemple un connecteur micro USB ou tout autre connecteur de ce type) est insérée dans le logement puis en poussant la partie supérieure du terminal de communication, celui-ci est complètement inséré dans le logement prévu à cet effet. La trappe est ensuite fermée. Lorsqu'elle est enfoncée au fond du logement, le connecteur femelle du terminal de communication est enfiché dans un connecteur maie correspondant.

Différents types de terminaux de communication peuvent être utilisés : il suffit pour cela de disposer de différents logements respectivement adaptés à ces différents types de terminaux : la partie adaptative, qui correspond au logement d'insertion, est conformée pour un certain type de terminal. Un tel logement peut donner accès à une carte électronique interne de connexion comprenant :
- un premier connecteur interne, permettant de connecter la carte au connecteur du terminal de paiement ;
- un deuxième connecteur interne permettant de connecter la carte au connecteur du terminal de communication ; et
- un troisième connecteur externe permettant de connecter la carte à un dispositif externe.

Cette carte électronique de connexion est utilisée pour connecter le terminal de communication et le terminal de paiement entre eux. Il s'agit d'une connexion physique et la carte est à l'intérieur du boitier. En particulier, ces connecteurs permettent de connecter l'intégralité du dispositif à un câble de rechargement électrique (par exemple un câble USB), raccordé à une source électrique (par exemple un ordinateur), afin de recharger à la fois le terminal de paiement et le terminal de communication, comme cela est décrit dans la demande FR2968433.

Un inconvénient majeur de ces dispositifs de paiement électroniques mobiles est qu'ils sont peu évolutifs : lorsqu'un nouveau type de terminal de communication apparaît, ils ne sont plus compatibles avec ce nouveau type de terminal de communication mis sur le marché postérieurement à la mise sur le marché de ces dispositifs de paiement électroniques. Par exemple, du fait de l'évolution des réglementations et des technologies, la plupart de ces nouveaux terminaux de communication sont aujourd'hui munis d'un connecteur de rechargement plus ou moins standardisé, possédant un nombre de broches réduit. (On peut citer à titre d'exemple les terminal de communications de type Apple© dans lesquels l'ancien connecteur à 30 broches a été remplacé par un nouveau connecteur à 8 broches, ou les terminal de communications de type Android© dans lesquels un connecteur micro-USB s'est progressivement imposé).

Ainsi ces nouveaux types de terminaux de communication ne sont plus compatibles avec le connecteur de la carte électronique de connexion. Il n'est ainsi plus possible, comme c'était le cas antérieurement, de recharger simultanément le terminal de communication et le terminal de paiement, via la carte électronique de connexion, à l'aide d'un seul câble.

Des solutions ont été imaginées pour adapter ces dispositifs de paiement électroniques mobiles aux évolutions des terminaux de communication, notamment:
- en supprimant la carte de connexion interne ; et
- en proposant un nouveau format de logement du terminal de communication. Ce nouveau remplace l'ancien logement sans qu'il soit nécessaire de remplacer l'intégralité du dispositif de paiement électronique.

Cependant, ce nouveau logement ne règle pas la question du rechargement électrique du terminal de paiement et du terminal de communication. Dès lors le dispositif dispose de deux connecteurs : un connecteur pour le terminal de paiement et un connecteur pour le terminal de communication. Le nouveau dispositif de paiement (formé par le terminal de paiement et le nouveau logement) comprend à son extrémité deux orifices destinés à recevoir d'une part, une fiche de rechargement du terminal de communication, et d'autre part, une fiche de rechargement du terminal de paiement.

Il est alors nécessaire d'utiliser deux câbles de rechargement électrique au lieu d'un seul auparavant, et de les insérer dans deux orifices proches l'un de l'autre. Cette manipulation s'avère peu pratique et sujette à problème : comment s'assurer, plus particulièrement, que les deux fiches sont correctement insérées dans les deux connecteurs, comment éviter que les câbles s'emmêlent, etc.

US20110065314 décrit un dispositif de solidarisation de câbles de rechargement selon le préambule de la revendication 1.

### 3. Exposé de l'invention

La présente technique propose un moyen ergonomique et simple pour surmonter les inconvénients des solutions de l'art antérieur.

À cet effet, la technique proposée concerne un dispositif de solidarisation de câbles de rechargement électrique d'un appareil électronique, un tel appareil électronique comportant deux connecteurs, chaque connecteur étant connectable à une fiche de rechargement.

Le dispositif de solidarisation comprend :
- une première portion de connexion à un premier connecteur, et
- une deuxième portion munie d'un logement d'insertion d'un câble de connexion dédiée à un deuxième connecteur,
la première portion et ladite deuxième portion étant solidarisées par des moyens de solida risation.

Un tel dispositif de solidarisation de câbles permet l'insertion simultanée de deux fiches dans les deux connecteurs de l'appareil électronique. Il facilite et accélère la manipulation, notamment dans le cas de connecteurs rapprochés. En effet, sans l'aide du dispositif, les câbles devraient être connectés un à un à l'appareil électronique, le deuxième câble étant d'autant plus difficile à insérer du fait de la proximité des connecteurs.

L'agencement du dispositif en deux portions permet notamment de faciliter la mise en place d'un câble dans le logement d'insertion de la deuxième portion. Par ailleurs, un tel câble peut être modifié selon les besoins, de manière à correspondre au connecteur correspondant de l'appareil électronique.

Selon une caractéristique particulière, les moyens de solidarisation comprennent une rainure en té formée sur la surface supérieure de la première portion, et une languette formée sur la surface inférieure de la deuxième portion.

Ceci permet à la languette de la deuxième portion d'être insérée dans la rainure de la première portion par un mouvement de coulissement. La complémentarité de la rainure et de la languette assure le maintien en position de la première portion par rapport à la deuxième portion.

Selon une caractéristique particulière, la première portion comprend des premiers moyens de mise en butée avec la deuxième portion, et la deuxième portion comprend des seconds moyens de mise en butée avec la première portion.

Ainsi, la première et la deuxième portion viennent en butée l'une contre l'autre, permettant la mise en position de la deuxième portion par rapport à la première portion, c'est-à-dire l'alignement du bord proximal (le plus proche de la fiche de rechargement) de la première portion avec le bord proximal de la deuxième portion. Ceci garantit que les deux fiches de rechargement soient correctement positionnées lors de leur insertion simultanée dans les connecteurs de l'appareil électronique.

Selon une caractéristique particulière, le logement d'insertion d'un câble est formé traversant entre un bord distal et un bord proximal de la deuxième portion.

Le câble est ainsi inséré au travers de la deuxième portion, dans le sens de sa longueur, de manière à ce que la fiche de rechargement du câble soit présentée dans une position adaptée au connecteur correspondant de l'appareil électronique.

Selon une caractéristique particulière, le logement d'insertion d'un câble comprend un premier évidement adapté pour guider le câble et un deuxième évidement adapté pour recevoir une tête du câble.

De cette manière, le câble et la tête de câble sont maintenus fermement emboîtés dans les évidements, ce qui permet un positionnement approprié en hauteur et en profondeur de la fiche par rapport au connecteur du dispositif de paiement.

Selon une caractéristique particulière, le premier évidement et le deuxième évidement sont coaxiaux.

Le câble et la tête de câble sont ainsi alignés l'un à la suite de l'autre de façon rectiligne.

Selon une caractéristique particulière, la languette comporte une fente sur sa longueur, débouchant sur le premier évidement et le deuxième évidemment.

Cette fente débouchante permet au câble d'être inséré dans le logement ménagé dans la deuxième portion.

Selon une caractéristique particulière, le dispositif de solidarisation de câbles de rechargement électrique est fait d'un matériau souple.

La souplesse du matériau permet notamment de faciliter le passage du câble dans la deuxième portion, en ce que la fente débouchante peut être élargie de manière suffisante pour recevoir le diamètre du câble. Par ailleurs, cet élargissement de la fente force les côtés de la languette à se relever vers l'extérieur, permettant que les deux portions soient maintenues serrées l'une contre l'autre lors de l'insertion de la languette de la deuxième portion dans la rainure de la première portion.

Selon une caractéristique particulière, la première portion comprend une première fiche de rechargement adaptée pour se connecter au premier connecteur.

Selon une caractéristique particulière, la première portion comprend un câble intégré muni d'une fiche USB.

Le rechargement du dispositif électronique peut se faire simplement par ordinateur, en connectant la fiche USB à un port USB d'un ordinateur.

### 4. Liste des figures

Ces caractéristiques, ainsi que d'autres, apparaîtront plus clairement à la lecture de la description suivante d'un mode de réalisation, donné à titre de simple exemple illustratif et non limitatif, et des figures annexées, parmi lesquelles :
- la **figure 1** est une vue en perspective du dispositif de solidarisation de câbles et d'un dispositif de paiement électronique comportant deux connecteurs ;
- la **figure 2** est une vue en perspective du dispositif de solidarisation de câble seul ;
- la **figure 3** est une vue éclatée des deux portions constituant le dispositif de solidarisation de câbles;
- la **figure 4** présente un ensemble de vues (dessus, côtés, face, arrière, de coupe) d'une première portion du dispositif;
- la **figure 5** présente un ensemble de vues (dessus, côtés, face, arrière, de coupe) d'une deuxième portion du dispositif;
- la **figure 6** illustre la procédure de mise en place du dispositif de solidarisation de câbles pour le rechargement d'un dispositif de paiement électronique ;
- les **figures 7A et 7B** présentent deux types de deuxième portion adaptables à deux types de câbles de connexion ;
- la **figure 8** présente un mode de réalisation particulier du dispositif de solidarisation de câbles, dans le cas où le rechargement se fait par voie USB.

### 5. Description d'un mode de réalisation de l'invention

### 5.1. Principe général

Le principe général de la présente technique consiste à faciliter le rechargement électrique d'un appareil électronique, comportant deux connecteurs connectables chacun à une fiche de rechargement, au moyen d'un dispositif de solidarisation de câbles de rechargement. De manière plus précise, cette solidarisation est effectuée à proximité des fiches de connexion (les fiches qui s'insèrent dans les connecteurs femelles). Un tel dispositif permet d'une part de s'assurer d'une connexion optimale des deux fiches des deux câbles dans les connecteurs femelles correspondant. Un tel dispositif permet également d'assurer que les câbles ne s'entremêlent pas entre eux. Un tel dispositif permet d'insérer les deux fiches des deux câbles de manière simultanée. Un tel connecteur assure que lorsqu'une des deux fiches est correctement insérée, l'autre est également correctement insérée.

Un tel dispositif de solidarisation de câbles comprend deux portions:
- une première portion de connexion à un premier connecteur; et
- une deuxième portion munie d'un logement d'insertion d'un câble de connexion dédié à un deuxième connecteur.

La première portion peut être également munie d'un logement d'insertion de câble, afin de recevoir un câble de rechargement adapté au deuxième connecteur.

La première portion et la deuxième portion sont rendues solidaires grâce à des moyens de solidarisation, de la famille des clips, des vis, des systèmes de pièces mâle et femelle, etc.

La disposition des deux portions est adaptée à la disposition des connecteurs de l'appareil électronique, la première portion faisant ainsi face au premier connecteur, la deuxième portion faisant face au deuxième connecteur.

Dans le cas où les deux connecteurs sont situés côte-à-côte ou l'un au-dessus de l'autre, le dispositif permet une connexion simultanée et facilitée à ces deux connecteurs.

Par la suite, un mode de réalisation spécifique de l'invention est décrit. Il est évident, cependant, que l'invention n'est nullement limitée à ce mode de réalisation. Les avantages procurés par ce dispositif de l'invention peuvent être obtenus avec d'autres formes, d'autres moyens de solidarisation. La base de la technique proposée étant de disposer d'un dispositif permettant de solidariser deux câbles de rechargement, de type identique (micro USB) ou de type différent (Micro Usb et Lightning par exemple), au niveau de fiches de ces deux câbles (on précise que la fiche d'un câble correspond à la portion du câble comprenant le connecteur mâle). Ainsi, tout type d'agencement et de configuration présentant ces caractéristiques pour chargement ou l'alimentation électrique simultanée de deux connecteurs joints l'un à l'autre ou proches l'un de l'autre est visé par la présente technique.

### 5.2 Description d'un mode de réalisation

Les **figures 1 et 2** présentent un dispositif (1) de solidarisation de câbles de rechargement électrique d'un appareil électronique (2), en particulier un dispositif de paiement électronique associant dos-à-dos un terminal de paiement (21) et un terminal de communication (22).

Un tel dispositif de paiement électronique, comme représenté partiellement sur la **figure 1****,** comprend deux connecteurs (211, 221), un premier connecteur (211) étant associé au terminal de paiement (21), un deuxième connecteur (221) étant associé au terminal de communication (22).

Le terminal de paiement (21) et le terminal de communication (22) peuvent respectivement être rechargés par la connexion de ces connecteurs (211, 221) avec des fiches de rechargement.

Comme le présentent les **figures 1** **et** **6****,** ces deux connecteurs (211, 221) sont placés côte-à-côte, rendant l'insertion des deux fiches de rechargement respectives peu aisée.

La technique proposée permet de pallier cet inconvénient en proposant un dispositif (1) de solidarisation de câbles comprenant deux portions complémentaires (3, 4) s'assemblant pour solidariser les câbles et leurs fiches de rechargement correspondantes et faciliter leur connexion avec les deux connecteurs (211, 221).

Dans le mode de réalisation décrit, un premier câble (5) muni d'une première fiche (51) de rechargement, est intégré à la première portion (3). Dans un autre mode de réalisation, la première portion (3) peut être munie d'un logement d'insertion d'un câble, afin de recevoir différents types de câbles, pour différents types de connecteurs d'appareils électroniques. Dans un tel mode de réalisation, la première portion (3) ressemble alors à la deuxième portion (4).

Ces deux portions (3, 4) complémentaires sont représentées en perspective sur les **figures 2** **et** **3****.** Une première portion (3) comporte une rainure en « té » (31) sur une partie de la longueur de sa surface supérieure, cette rainure (31) permettant de guider en coulissement une languette (41) de forme complémentaire formée sur la surface inférieure d'une deuxième portion (4).

La première portion (3) forme sensiblement un pavé de longueur 25mm, de largeur 15mm, et de hauteur 8mm dans le mode de réalisation décrit. La rainure (31) s'étend sur environ 15mm sur la longueur de la première portion (3), comme illustré par l'ensemble de vues de la **figure 4****.** Cette rainure (21) prend une forme de « té », s'étendant sur environ 12mm sur la largeur de la première portion (3).

La deuxième portion (4) forme également sensiblement un pavé de longueur 20mm, de largeur 15mm et de hauteur 8mm comme l'illustre l'ensemble de vues de la **figure 5****.** La languette (41), de forme en « té » complémentaire à la forme de la rainure (31) s'étend sur environ 15mm sur la longueur de la deuxième portion (4) et 12mm sur la largeur de cette deuxième portion (4).

La forme et les dimensions des deux portions (3, 4) sont données ici en correspondance avec le mode de réalisation particulier décrit. Elles ne sont bien entendu pas limitatives.

La première portion (3) comprend des moyens de mise en butée contre la deuxième portion (4), et la deuxième portion (4) comprend des moyens de mise en butée contre la première portion (3). En effet, la rainure (31) est formée non-débouchante sur le bord proximal (32) de la première portion (3), formant ainsi un premier épaulement (34). On appelle ici bords proximaux, les bords des portions les plus proches des fiches de rechargement. Par opposition, on appelle bords distaux les bords des portions opposés aux bords proximaux, c'est-à-dire les plus éloignés des fiches de rechargement. La languette (41) est quant à elle formée non-débouchante sur le bord distal (43) de la deuxième portion (4), formant ainsi un deuxième épaulement (44).

Ainsi, les deux épaulements (34, 44) permettent de mettre en position les deux portions (3, 4) l'une par rapport à l'autre, à la fin du guidage en coulissement de la languette (41) de la deuxième portion (4) dans la rainure (31) de la première portion (3). L'extrémité proximale de la languette (41) entre en butée contre le premier épaulement (34), alors qu'au même moment, l'extrémité distale de la rainure (31) entre en butée contre le deuxième épaulement (44).

Cette double butée (34, 44) permet un positionnement précis de la première portion (3) de et la deuxième portion (4) l'une par rapport à l'autre : c'est-à-dire que le bord proximal (32) de la première portion (3) est aligné avec le bord proximal (42) de la deuxième portion (4), comme représenté sur la **figure 2****.** Cet alignement assure que la connexion des deux portions aux deux connecteurs (211, 221) du dispositif de paiement électronique soit simultanée et fonctionnelle.

La deuxième portion (4) du dispositif (1) est munie d'un logement (45) d'insertion d'un câble (6), comme le présente les vues des **figures 2** **et** **3****.** Ce logement (45) traverse la deuxième portion (4) sur sa longueur, depuis son bord distal (43) jusqu'à son bord proximal (42).

Comme illustré sur la **figure 5****,** ce logement (45) est formé de deux évidements adjacents et coaxiaux (451, 452), un premier évidement (451) réceptionnant et guidant le câble (6) inséré, un deuxième évidement (452) réceptionnant la tête (61) du câble. Cette tête (61) de câble comprend une fiche de rechargement (62) enveloppée dans une gaine de protection formée dans le même matériau que la gaine du câble (6).

Les dimensions des évidements sont adaptées respectivement au diamètre du câble (6) et aux dimensions de la tête (61) de câble, afin que ces derniers soient emboîtés dans le logement (45). Dans le mode de réalisation décrit, le premier évidement (451) possède un diamètre sensiblement égal à 4,5mm et s'étend sur 12mm environ. Le deuxième évidement (452) mesure approximativement 7mm de long, 8mm de large et 5mm de haut.

Le deuxième évidement (452) possède des dimensions permettant un positionnement de la deuxième fiche de rechargement (62) de manière appropriée en profondeur et en hauteur de manière à s'insérer dans le connecteur (221) du dispositif de paiement électronique.

L'insertion du câble (6) dans le logement (45) de la deuxième portion (4) est rendue possible par la présence d'une fente (46) ménagée sur la longueur de la languette (41) et débouchant sur les deux évidements (451, 452). Cette fente, légèrement plus étroite que le premier évidement (451) de guidage de câble peut être élargi pour laisser passer le câble (6) : pour cela, la première portion (3) et la deuxième portion (4) sont réalisées dans un matériau souple, de type plastique, de façon à être légèrement déformables. Par ailleurs, le premier évidement (451) possède un diamètre légèrement inférieur à celui du câble (6) : ainsi, lorsque le câble est en place, il entraîne un élargissement de la fente (46), du fait de la flexibilité du matériau de la deuxième portion (4), ce qui force les côtés de la languette (41) à se relever vers l'extérieur. Ainsi, lors de l'insertion de la languette (41) de la deuxième portion (4) dans la rainure (31) de la première portion (3), les deux portions (3, 4) sont maintenues serrées l'une contre l'autre.

Le processus de mise en place du dispositif (1) de solidarisation de câbles est décrit en lien avec la **figure 6****.**

Dans un premier temps, un câble (6), comportant une tête de câble (61) munie d'une fiche de rechargement (62), est inséré dans le logement (45) de la deuxième portion (4) par l'intermédiaire de la fente (46). Le maintien du câble et la mise en position précise de la tête de câble (61) et de la fiche (62) dans le logement (45) sont assurés par un mouvement de coulissement du câble (flèche 1).

Dans un deuxième temps, la languette (41) de la deuxième portion (4) est insérée dans la rainure (31) de la première portion (3) par un mouvement de coulissement (flèche 2). Les deux portions (3, 4) viennent alors en butée l'une contre l'autre grâce aux deux épaulements (34, 44). Cette mise en position effectuée, les deux fiches de rechargement (51, 62) se trouvent dans une disposition leur permettant de s'insérer de manière appropriée et opérationnelle dans les deux connecteurs (211, 221) du dispositif de paiement électronique (2).

Dans un troisième temps, les deux fiches de rechargement (51, 62) sont insérées simultanément (flèche 3) dans les deux connecteurs (211, 221) ; la première fiche (51) se connectant au connecteur (211) du terminal de paiement (21); la deuxième fiche (62) se connectant au connecteur (221) du terminal de communication (22). Le rechargement électrique des deux terminaux (21, 22) est ainsi simultané.

Dans un mode de réalisation particulier, la deuxième portion (4) peut être adaptée en fonction du terminal de communication (22) à recharger. Les **figures 7A et 7B** présentent à titre d'exemple deux types de deuxième portion (70, 80) correspondant à deux types de terminaux de communication. Ces deux types de terminaux de communication ont par exemple une épaisseur différente, ce qui entraîne une variation de la position en hauteur de leur connecteur de rechargement. Les deux types de deuxième portion (70, 80) présentés par les **figures 7A et 7B** diffèrent en ce que le logement (71, 81) d'insertion de câble est positionné à une hauteur différente. Dans le mode de réalisation décrit, la position de la fiche de rechargement (72, 82) associée au câble inséré dans le logement (71, 81) varie ainsi de 1mm en hauteur.

La **figure 8** illustre un mode de réalisation particulier dans lequel le rechargement du terminal de paiement se fait par ordinateur. Plus précisément, le rechargement se fait par voie USB. Pour cela, la première portion (3) présente un câble (9) solidarisé à cette première portion (3), un tel câble étant muni à son extrémité d'une fiche USB (91) apte à se connecter avec le port USB d'un ordinateur.

## Revendications

1. Dispositif (1) de solidarisation de câbles de rechargement électrique d'un appareil électronique (2), ledit appareil électronique (2) comportant deux connecteurs (211, 221), chaque connecteur étant connectable à une fiche de rechargement, **caractérisé en ce qu'il** comprend:
- une première portion (3) de connexion à un premier connecteur (211), et
- une deuxième portion (4) munie d'un logement d'insertion (45) d'un câble (6) de connexion, dédiée à un deuxième connecteur (221),
ladite première portion (3) et ladite deuxième portion (4) étant solidarisées par des moyens de solidarisation.

2. Dispositif de solidarisation de câbles de rechargement électrique selon la revendication 1, **caractérisé en ce que** lesdits moyens de solidarisation comprennent :
- une rainure en té (31) formée sur la surface supérieure de ladite première portion (3), et
- une languette (41) formée sur la surface inférieure de ladite deuxième portion (4),

3. Dispositif de solidarisation de câbles de rechargement électrique selon les revendications 1 et 2, **caractérisé en ce que** ladite première portion (3) comprend des premiers moyens de mise en butée avec ladite deuxième portion (4), et ladite deuxième portion (4) comprend des seconds moyens de mise en butée avec ladite première portion (3).

4. Dispositif de solidarisation de câbles de rechargement électrique selon les revendications 1 à 3, **caractérisé en ce que** ledit logement d'insertion (45) d'un câble est formé traversant entre un bord distal (42) et un bord proximal (43) de ladite deuxième portion (4).

5. Dispositif de solidarisation de câbles de rechargement électrique selon les revendications 1 à 4, **caractérisé en ce que** ledit logement d'insertion (45) d'un câble comprend un premier évidement (451) adapté pour guider ledit câble (6) et un deuxième évidement (452) adapté pour recevoir une tête (61) dudit câble.

6. Dispositif de solidarisation de câbles de rechargement électrique selon la revendication 5, **caractérisé en ce que** ledit premier évidement (451) et ledit deuxième évidement (452) sont coaxiaux.

7. Dispositif de solidarisation de câbles de rechargement électrique selon les revendications 2 à 3, **caractérisé en ce que** ladite languette (41) comporte une fente (46) sur sa longueur, débouchant sur ledit premier évidement (451) et ledit deuxième évidement (452).

8. Dispositif de solidarisation de câbles de rechargement électrique selon les revendications 1 à 7, **caractérisé en ce que** ledit dispositif (1) est fait d'un matériau souple.

9. Dispositif de solidarisation de câbles de rechargement électrique selon les revendications 1 à 7, **caractérisé en ce que** ladite première portion (3) comprend une première fiche de rechargement (52) adaptée pour se connecter audit premier connecteur (211).

10. Dispositif de solidarisation de câbles de rechargement électrique selon les revendications 1 à 9, **caractérisé en ce que** ladite première portion (3) comprend un câble intégré (9) muni d'une fiche USB (91).

## Patentansprüche

1. Vorrichtung (1) zum Zusammenfügen von elektrischen Ladekabeln eines elektronischen Geräts (2), wobei das elektronische Gerät (2) zwei Steckverbinder (211, 221) aufweist, wobei jeder Steckverbinder an einen Ladestecker anschließbar ist, **dadurch gekennzeichnet, dass** sie aufweist:
- einen ersten Abschnitt (3) zum Anschließen an einen ersten Steckverbinder (211) und
- einen zweiten Abschnitt (4), der mit einer Aufnahme zum Einfügen (45) eines Kabels (6) zum Anschließen versehen ist, der einem zweiten Steckverbinder (221) gewidmet ist,
wobei der erste Abschnitt (3) und der zweite Abschnitt (4) durch Verbindungsmittel fest verbunden sind.

2. Vorrichtung zum Zusammenfügen von elektrischen Ladekabeln nach Anspruch 1, **dadurch gekennzeichnet, dass** die Verbindungsmittel aufweisen:
- eine T-Nut (31), die an der oberen Fläche des ersten Abschnitts (3) gebildet ist, und
- eine Lasche (41), die an der unteren Fläche des zweiten Abschnitts (4) gebildet ist.

3. Vorrichtung zum Zusammenfügen von elektrischen Ladekabeln nach den Ansprüchen 1 und 2, **dadurch gekennzeichnet, dass** der erste Abschnitt (3) erste Anschlagmittel mit dem zweiten Abschnitt (4) aufweist und der zweite Abschnitt (4) zweite Anschlagmittel mit dem ersten Abschnitt (3) aufweist.

4. Vorrichtung zum Zusammenfügen von elektrischen Ladekabeln nach den Ansprüchen 1 bis 3, **dadurch gekennzeichnet, dass** die Aufnahme zum Einfügen (45) eines Kabels durchgehend zwischen einem distalen Rand (42) und einem proximalen Rand (43) des zweiten Abschnitts (4) gebildet ist.

5. Vorrichtung zum Zusammenfügen von elektrischen Ladekabeln nach den Ansprüchen 1 bis 4, **dadurch gekennzeichnet, dass** die Aufnahme zum Einfügen (45) eines Kabels eine erste Ausnehmung (451), die geeignet ist, um das Kabel (6) zu führen, und eine zweite Ausnehmung (452) aufweist, die geeignet ist, um einen Kopf (61) des Kabels aufzunehmen.

6. Vorrichtung zum Zusammenfügen von elektrischen Ladekabeln nach Anspruch 5, **dadurch gekennzeichnet, dass** die erste Ausnehmung (451) und die zweite Ausnehmung (452) koaxial sind.

7. Vorrichtung zum Zusammenfügen von elektrischen Ladekabeln nach den Ansprüchen 2 bis 3, **dadurch gekennzeichnet, dass** die Lasche (41) über ihre Länge einen Schlitz (46) aufweist, der über der ersten Ausnehmung (451) und der zweiten Ausnehmung (452) mündet.

8. Vorrichtung zum Zusammenfügen von elektrischen Ladekabeln nach den Ansprüchen 1 bis 7, **dadurch gekennzeichnet, dass** die Vorrichtung (1) aus eine flexiblen Material besteht.

9. Vorrichtung zum Zusammenfügen von elektrischen Ladekabeln nach den Ansprüchen 1 bis 7, **dadurch gekennzeichnet, dass** der erste Abschnitt (3) einen ersten Ladestecker (52) aufweist, der geeignet ist, um an den ersten Steckverbinder (211) angeschlossen zu werden.

10. Vorrichtung zum Zusammenfügen von elektrischen Ladekabeln nach den Ansprüchen 1 bis 9, **dadurch gekennzeichnet, dass** der erste Abschnitt (3) ein integriertes Kabel (9) aufweist, das mit einem USB-Stecker (91) versehen ist.

## Claims

1. Device (1) for securing together cables for the electrical charging of an electronic apparatus (2), said electronic apparatus (2) comprising two connectors (211, 221), each connector being connectable to a charging plug, **characterized in that** it comprises:
- a first portion (3) for connection to a first connector (211), and
- a second portion (4) provided with a housing (45) for the insertion of a connection cable (6) dedicated to a second connector (221),
said first portion (3) and said second portion (4) being secured together by securing means.

2. Device for securing electric charging cables together according to claim 1, **characterized in that** said securing means comprise:
- a T-shaped groove (31) formed on the upper surface of said first portion (3), and
- a tab (41) formed on the lower surface of said second portion (4).

3. Device for securing electric charging cables together according to claims 1 and 2, **characterized in that** said first portion (3) comprises first means of abutment with said second portion (4) and said second portion (4) comprises second means of abutment with said first portion (3).

4. Device for securing electric charging cables together according to claims 1 to 3, **characterized in that** said housing (45) for inserting a cable is shaped so as to pass through from a distal edge (42) to a proximal edge (43) of said second portion (4).

5. Device for securing electric charging cables together according to claims 1 to 4, **characterized in that** said housing (45) for inserting a cable comprises a first recess (451) adapted for guiding said cable (6) and a second recess (452) adapted for receiving a head (61) of said cable.

6. Device for securing electric charging cables together according to claim 5, **characterized in that** said first recess (451) and said second recess (452) are coaxial.

7. Device for securing electric charging cables together according to claims 2 to 3, **characterized in that** said tab (41) has a slot (46) along its length, leading into said first recess (451) and said second recess (452).

8. Device for securing electric charging cables together according to claims 1 to 7, **characterized in that** said device (1) is made out of a flexible material.

9. Device for securing electric charging cables together according to claims 1 to 7, **characterized in that** said first portion (3) comprises a first charging plug (52) adapted to get connected to said first connector (211).

10. Device for securing electric charging cables together according to claims 1 to 9, **characterized in that** said first portion (3) comprises an integrated cable (9) provided with a USB plug (91).
